# EUROPÄISCHE PATENTSCHRIFT

(11) **EP 1 208 977 B1**
(45) Veröffentlichungstag und Bekanntmachung des Hinweises auf die Patenterteilung: **25.01.2006**
(21) Anmeldenummer: 01126513.9
(22) Anmeldetag: 13.11.2001
(51) Int. Cl.: B41F 27/12

(54) **Verfahren zur Entnahme einer Druckplatte von einem Plattenzylinder**
Method for removing a printing plate from a plate cylinder
Méthode pour le déchargement d'une plaque d'impression d'un cylindre porte-plaque

(30) Priorität: 16.11.2000 US 714577
(43) Veröffentlichungstag der Anmeldung: 29.05.2002
(73) Patentinhaber: Goss International Americas, Inc., Dover, NH 03820 (US)
(72) Erfinder: Ramsay, Bertrum Scott, Wolfeboro, NH 03894 (US)
(74) Vertreter: Domenego, Bertrand

(56) Entgegenhaltungen:
- EP-A- 0 739 728

## Beschreibung

Die Erfindung betrifft ein Verfahren zur Entnahme einer Druckplatte von einem Plattenzylinder gemäß dem Oberbegriff des Anspruchs 1.

Druckplatten sind üblicherweise dünne Metallfolien mit einer Oberfläche, die ein zu druckendes Bild definiert. Die Druckplatte ist auf einem Plattenzylinder aufgespannt, der in einem Druckwerk drehbar gelagert ist. Nach dem Einfärben der Platte wird die Druckfarbe von der bildgebenden Oberfläche der Druckplatte auf das zu bedruckende Material in einer Rotationsdruckmaschine übertragen. Im Offsetdruck wird das Druckbild von der Druckplatte zunächst auf ein Gummituch und dann vom Gummituch auf das Papier oder einen anderen Bedruckstoff übertragen.

Die nutzbare Oberfläche der Druckplatte erstreckt sich von ihrer Hinterkante bis zu ihrer Vorderkante. Bei modernen Plattenzylindern wird der Kanal zwischen der Vorder- und Hinterkante der Platte zunehmend schmaler, um so den nicht-druckenden Kanalstreifen auf dem Plattenzylinder zu minimieren.

In der US 5,678,487 ist ein Plattenzylinder mit einem offenen Kanal, in dem ein Plattenarretiermechanismus angebracht ist, beschrieben. Die Vorder- und Hinterkante, d.h. die Kantenabschnitte der Druckplatte, werden in einem gemeinsamen Spalt festgehalten, der zwischen dem Arretiermechanismus und einer Kanalwand im Plattenzylinder gebildet wird. Nach Verriegeln des Arretiermechanismus ist der Spalt zwischen den Kantenabschnitten der Druckplatte sehr schmal.

Ein Problem, das mit der Verschmälerung des Plattenspalts zusammenhängt, ist die verstärkte Schwierigkeit, verbrauchte oder zu wechselnde Druckplatten mit einem automatischen Plattenwechsler zu entnehmen. Solch ein automatischer Plattenwechsler ist beispielsweise in der US 5,390,603 beschrieben, wohingegen ein Magazin- und Plattenwechselsystem in den US 5,443,006; US 5,495,805 und US 5,537,926 erläutert wird. In diesen Systemen werden alte Druckplatten automatisch vom Plattenzylinder entfernt und in einem Magazin gespeichert. Eine neue Platte wird automatisch aus dem Magazin ausgegeben und für den Beginn eines neuen Druckauftrags auf den Plattenzylinder aufgespannt.

Zwar funktionieren diese älteren Systeme im Allgemeinen recht zuverlässig, doch waren sie ursprünglich für viel größere Plattenkanäle konstruiert worden. Mit dem Schmalerwerden des Kanals sind allerdings Schwierigkeiten bezüglich des automatischen Plattenwechsels entstanden, da der Zielkanal für den Plattenwechselmechanismus so viel schmäler geworden ist, dass ein zuverlässiges Einführen der Plattenkanten nicht immer gewährleistet ist und die Plattenkanten während der Entnahme durch bekannte Systeme hängen bleiben können.

Demgemäss ist es eine Aufgabe der Erfindung, ein Verfahren zur Entnahme einer Druckplatte vom Plattenzylinder eines Druckwerks bereit zu stellen, durch welches die oben genannten Nachteile der bekannten Vorrichtungen und Verfahren dieser Art vermieden werden und welches es ermöglicht, einen Plattenwechsel auch bei schmalem Plattenspalt zuverlässig durchzuführen.

Das erfindungsgemäße Verfahren zur Entnahme einer Druckplatte von einem Plattenzylinder, der drehbar in einem Druckwerk gelagert ist, wobei eine Hinterkante und eine Vorderkante der Druckplatte von einem Arretierelement in einem Plattenspalt des Plattenzylinders festgehalten werden, zeichnet sich durch die Merkmale des kennzeichnenden Teils von Anspruch 1 aus.

Gemäß einem zusätzlichen Merkmal der Erfindung kann der Schritt des Lösens das Verschieben einer Spannleiste innerhalb eines offenen Kanals des Plattenzylinders und das Herausfahren einer Auflagefläche der Spannleiste über eine Mantelfläche des Plattenzylinders hinweg umfassen.

Gemäß einem weiteren Merkmal der Erfindung kann der Schritt des Verformens das Drücken der Druckplatte in Richtung der Mantelfläche des Plattenzylinders in der Nähe der über die Mantelfläche hinausragenden Spannleisten umfassen.

Gemäß einem weiteren Merkmal der Erfindung kann die Druckplatte mit einer Pressleiste einer automatischen Plattenwechseleinrichtung des Druckwerks an die Mantelfläche des Plattenzylinders angepresst werden.

Gemäß einem weiteren Merkmal der Erfindung kann der Schritt des Abziehens das Platzieren einer zu einer automatischen Plattenwechseleinrichtung gehörenden Führungsgabel in die Nähe der plastisch verformten Hinterkante, das Drehen des Plattenzylinders zum Aufschieben der Hinterkante auf die Führungsgabel und das Wegbiegen der Druckplatte vom Plattenzylinder, während die Drehung des Plattenzylinders fortgesetzt wird umfassen.

Die Erfindung eignet sich am besten für den Einsatz bei schmalen Plattenkanälen, d.h. dort, wo die Vorder- und Hinterkante der Druckplatte in einem Spalt von weniger als 5 mm, vorzugsweise sogar weniger als 1 mm, festgehalten wird. In den bevorzugten Ausführungsbeispielen gewährleistet die Erfindung, dass die Druckplatte vom automatischen Plattenwechsler zuverlässig aufgenommen wird. Dies garantiert beispielsweise, dass der automatische Plattenwechsel mit Zylindern mit einem schmalen Kanal, welche z.B. in Verbindung mit einem nahtlosen Gummituch verwendet werden, zuverlässig durchgeführt werden kann.

Gemäß einem weiteren Merkmal der Erfindung kann die Führungsgabel gedreht werden, damit ihre Spitze die Vorderkante der Druckplatte (die Kante, die zuletzt vom Zylinder entfernt wird) aufgreifen und die Vorderkante vom Arretierelement wegbewegen kann. Durch die Translationsbewegung der Führungsgabel wird die Vorderkante im Wesentlichen vom Plattenspalt weggedrückt.

Weiterhin kann ein erfindungsgemäßes Verfahren das Geradebiegen der umgebogenen Vorderkante der Druckplatte vor der vollständigen Entnahme der Druckplatte, um die Vorderkante im Wesentlichen abzuflachen, umfassen.

Weitere Merkmale, die als charakteristisch für die Erfindung angesehen werden, werden in den angehängten Patentansprüchen dargelegt.

Obwohl die Erfindung hier als Teil eines Verfahrens zur automatischen Entnahme einer Druckplatte vom Plattenzylinder eines Druckwerks erläutert und beschrieben wird, soll sie dennoch nicht als auf die gezeigten Angaben beschränkt betrachtet werden, da an ihr verschiedene Modifikationen und Ausführungsänderungen vorgenommen werden können, ohne vom Geist der Erfindung und vom Umfang und Bereich von Äquivalenten der Ansprüche abzuweichen.

Eine beispielhafte Bau- und Funktionsweise der vorliegenden Erfindung wird in der folgenden Beschreibung bevorzugter Ausführungsformen in Zusammenhang mit den beigefügten, nachfolgend aufgeführten Zeichnungen näher erläutert.

Es zeigen:
- Fig. 1: eine schematische Seitenansicht eines Plattenzylinders und einer Druckplatte während ihrer Entnahme;
- Fig. 2: ein vergrößerter Ausschnitt von Fig. 1;
- Fig. 3: eine schematische Teilansicht eines Plattenzylinders und eines Führungsschachtes eines automatischen Plattenwechslers von der Seite, wobei das System kurz vor der Entnahme der Vorderkante der Druckplatte gezeigt ist; und
- Fig. 4: eine ähnliche Ansicht eines alternativen Ausführungsbeispiels kurz vor der Entnahme der Vorderkante der Druckplatte vom Plattenzylinder.

Fig. 1 zeigt einen Plattenzylinder 1 mit einem Wellenzapfen 2, der um eine drehbare Achse 3 im Maschinengestell eines Druckwerks drehbar gelagert ist. Der Plattenzylinder 1 verfügt über einen offenen Kanal 4, in dem sich ein Arretierelement 5 mit einer Spannleiste 6 befindet.

Solch ein Plattenzylinder 1 mit einem entsprechenden Arretierelement 5 ist in der US 5,284,093 beschrieben. Eine Druckplatte 7 befindet sich auf dem Plattenzylinder 1. Die Platte 7 erstreckt sich von einem Kantenabschnitt, bezeichnet als Vorderkante 8, entlang der Mantelfläche des Plattenzylinders 1 bis zum gegenüberliegenden Kantenabschnitt, bezeichnet als Hinterkante 9. Diese Definitionen ergeben sich aus der Drehung des Plattenzylinders während des Druckens, die in den Zeichnungen entgegen dem Uhrzeigersinn verläuft. Während des Druckens werden die gebogenen Segmente der Vorderkante 8 und Hinterkante 9 in einem Plattenspalt festgehalten, der zwischen einer Wand des offenen Kanals 4 und der Spannleiste 6 gebildet wird. In verriegeltem Zustand schließt die Spannleiste 6 im Wesentlichen (bis auf eine kleine offene Fuge) durch ihre Auflagefläche, die passend zum Zylinderradius gebogen ist, die Mantelfläche des Plattenzylinders 1 bündig ab. Die Vorder- und Hinterkanten 8, 9 werden im Plattenzylinder 1 festgehalten, um so den Plattenspalt zu minimieren. Der Plattenspalt kann weniger als etwa 5 mm und sogar weniger als 1 mm betragen. Vorzugsweise berühren die Hinterkante 9 und Vorderkante 8 einander, um den Plattenspalt so weit wie möglich zu reduzieren.

Die Klemmung der Spannleiste 6 kann gelöst werden, indem die Spannleiste 6 axial aus dem Kanal 4 herausbewegt wird. In diesem Kontext bezieht sich der Begriff "axial" auf die Achse des offenen Kanals 4, die sich entlang einer Sekante des Zylinders 1 erstreckt. Beim Herausfahren der Spannleiste 6 aus dem Kanal 4 verbreitert sich der Klemmspalt und die Vorder- und Hinterkante 8, 9 werden freigegeben.

Bezug nehmend auf die detailliertere Ansicht in Fig. 2 in Kombination mit Fig. 1 ist des Weiteren eine Pressleiste 10 abgebildet, die im Allgemeinen dazu eingesetzt wird, die Vorder- und die Hinterkanten 8, 9 der Platte in den Klemmspalt einzufügen, indem sie die Plattenkanten in Richtung des Plattenzylinders 1 drückt. Gemäß der Erfindung kann die Pressleiste 10 dazu verwendet werden, die Druckplatte 7 plastisch zu verformen, um so sicherzustellen, dass ein automatische Plattenwechsler die Platte 7 zuverlässig entnehmen kann. Zu diesem Zweck wird der Plattenzylinder 1 entgegen dem Uhrzeigersinn gedreht, bis die Pressleiste 10 knapp unterhalb der Spannleiste 6 positioniert ist. An diesem Punkt werden sowohl die Pressleiste 10 als auch die Spannleiste 6 mit der dazwischenliegenden Platte betätigt. Die Pressleiste 10 kann auch nach der Spannleiste 6 oder umgekehrt betätigt werden. Da die Spannleiste über den Zylindermantel hinausragt, wird die Platte 7 entlang einer Biegelinie 11 plastisch verformt, so dass sie nach außen und vom Plattenzylinder weg absteht. Die Hinterkante 9 springt nicht mehr in den Klemmspalt zurück, auch dann nicht, wenn die Spannleiste 6 wieder in den Kanal 4 zurückfährt. An diesem Punkt ist die Platte 7 bereit für die Entnahme durch den automatischen Plattenwechsler, und eine Führungsgabel 12 (siehe Fig. 3) des Plattenwechslers kann zuverlässig die Platte ergreifen und beim Drehen des Zylinder 1 im Uhrzeigersinn in das Entsorgungsmagazin überführen. Beim Drehen des Plattenzylinders 1 wird die Hinterkante 9 der Platte 7 (in Fig. 1 nach links) durch die Führungsgabel 12 vom Plattenzylinder 1 weggedrückt.

Das erfindungsgemäße Verfahren kann ohne den Einbau zusätzlicher Vorrichtungen in das Druckwerk realisiert werden. Die Platte 7 kann mit bestehenden Vorrichtungen dauerhaft verformt werden.

In Fig. 3 ist ein zusätzliches Merkmal der Erfindung dargestellt. Hier ist die Führungsgabel 12 des Plattenwechslers schwenkbar gelagert. Nachdem die Hinterkante 9 durch Ausfahren der Spannleiste 6 freigegeben worden ist, wird der Plattenzylinder 1 im Uhrzeigersinn gedreht, so dass die Platte in den Schacht zwischen Führungsgabel 12 und einer Führung 15 eingeführt wird, bis das vordere Ende der Führungsgabel 12 die Vorderkante 8 der Platte 7 erreicht.

An diesem Punkt wird die Führungsgabel 12 geringfügig im Uhrzeigersinn gedreht (etwa 5° bis 20°), und aufgrund der translatorischen Bewegung des freien Endes der Führungsgabel 12 springt die Vorderkante 8 der Platte 7 aus dem Spalt heraus. In den meisten Fällen entfernt die Plattenentnahmevorrichtung mit ihren Greifern und/oder Gummisaugern die Druckplatte sicher ohne Hilfe der Bewegung der Führungsgabel. Allerdings besteht in manchen Fällen die Möglichkeit, dass die Vorderkante 8 im Bereich des Spalts hängen bleibt und die automatische Entnahme nicht zufriedenstellend gewährleistet ist. Eine solche Situation erfordert dann den Eingriff des Maschinenbedieners mit der damit verbundenen Zeitverzögerung bei der Plattenentnahme. Der andernfalls ein bis zwei Minuten dauernde automatische Plattenwechsel würde dann beträchtlich länger dauern und die Ausfallzeit zwischen Druckaufträgen wird erheblich verlängert.

Die Schwenkbewegung der Führungsgabel 12 wird durch einen Pfeil 13 angezeigt. Nach der Freigabe der Vorderkante kann dann der Entnahmeprozess fortgesetzt werden, indem die Platte 7 komplett aus dem Schacht zwischen der Führungsgabel 12 und der Führung 15 gezogen und im entsprechenden Entnahmemagazin platziert wird.

In Fig. 4, die eine weitere Variante zeigt, könnte nach Abziehen der Druckplatte 7 vom Plattenzylinder 1 die gebogene Vorderkante 8 der Platte 7 im Schacht 4 hängen bleiben oder sich am vorderen Ende der Führungsgabel 12 verfangen. Es ist deshalb gemäß der Erfindung vorteilhaft, die Vorderkante 8 zurückzubiegen und den Endabschnitt der Platte 7 im Wesentlichen abzuflachen. Dies kann auf verschiedene Weisen erzielt werden. In einem bevorzugten Ausführungsbeispiel wird der Schließmechanismus geschlossen, nachdem sich die Hinterkante 9 sicher in dem Entnahmeschacht zwischen den Führungsgabeln 12 und 15 befindet. Beim Abrollen der Platte 7 vom Plattenzylinder 1 durch Drehen im Uhrzeigersinn und Heranführen der Führungsgabel 12 an die Vorderkante 8, die nach wie vor von der Spannleiste 6 im Plattenspalt festgespannt wird, wird das Plattenmaterial zurückgebogen, um die Vorderkante 8 weitgehend abzuflachen. Die Spannleiste 6 kann nach dem Abflachen der Platte 7 geöffnet und die Platte entnommen werden, ohne dass der sonst hinderliche gebogene Abschnitt die Vorderkante 8 begrenzt. Ein weiterer Vorteil der Beseitigung der Biegung an der Vorderkante 8 zeigt sich, wenn die verbrauchte Druckplatte in das Entnahmemagazin abgelegt wird. Dies wird üblicherweise durch ein Hindurchführen der Platte durch Presswalzen erzielt, welche die gebogenen Plattenkanten "plätten", um so eine gerade Plattenkante zu gewährleisten. Das Vorbiegen mit der Führungsgabel 12 stellt sicher, dass die Presswalzen die Platte nicht in die falsche Richtung biegen und dadurch die Biegung an der Vorderkante tatsächlich verstärken.

### Liste der Bezugszeichen

- 1: Plattenzylinder
- 2: Wellenzapfen
- 3: Achse
- 4: Kanal
- 5: Arretierelement
- 6: Spannleiste
- 7: Druckplatte
- 8: Vorderkante
- 9: Hinterkante
- 10: Pressleiste
- 11: Biegelinie
- 12: Führungsgabel
- 13: Bewegungsrichtung
- 15: Führung

## Patentansprüche

1. Verfahren zur Entnahme einer Druckplatte (7) von einem Plattenzylinder (1), der drehbar in einem Druckwerk gelagert ist, wobei eine Hinterkante (9) und eine Vorderkante (8) der Druckplatte (7) von einem Arretierelement (5) in einem Plattenspalt des Plattenzylinders (1) festgehalten werden, mit folgenden Verfahrensschritten:
Freigabe der Hinterkante (9) der Druckplatte (7) durch das Arretierelement (5) des Plattenzylinders (1) und Abziehen der Druckplatte (7) und Entfernen der Druckplatte (7) vom Plattenzylinder (1); **gekennzeichnet dadurch, daß** vor dem Abziehen ein plastisches Verformen der Druckplatte (7) entlang einer Biegelinie (11) an der Hinterkante (9) erfolgt, so dass die Hinterkante (9) nicht mehr in den Plattenspalt zurückspringt.

2. Verfahren nach Anspruch 1,
**dadurch gekennzeichnet,**
**dass** der Schritt des Freigebens das Verschieben einer Spannleiste (6) innerhalb eines offenen Kanals (4) des Plattenzylinders (1) und das Herausfahren einer Auflagefläche der Spannleiste (6) über eine Mantelfläche des Plattenzylinders (1) hinweg umfasst.

3. Verfahren nach Anspruch 1 oder 2,
**dadurch gekennzeichnet,**
**dass** der Schritt des Verformens das Drücken der Druckplatte (7) in Richtung der Mantelfläche des Plattenzylinders (1) in der Nähe der über die Mantelfläche hinausragenden Spannleiste (6) umfasst.

4. Verfahren nach Anspruch 3,
**dadurch gekennzeichnet,**
**dass** der Schritt des Drückens das Anpressen der Druckplatte (7) an die Mantelfläche des Plattenzylinders (1) mittels einer Pressleiste (10) einer sich im Druckwerk befindenden automatischen Plattenwechselvorrichtung umfasst.

5. Verfahren nach einem der vorhergehenden Ansprüche,
**dadurch gekennzeichnet,**
**dass** der Schritt des Abziehens das Platzieren einer Führungsgabel (12) einer automatischen Plattenwechselvorrichtung in die Nähe der plastisch verformten Hinterkante (9), das Rotieren des Plattenzylinders (1) zum Aufschieben der Hinterkante (9) auf die Führungsgabel (12) und das Wegdrücken der Druckplatte (7) vom Plattenzylinder (1) beim Weiterdrehen des Plattenzylinders (1) umfasst.

6. Verfahren nach einem der vorhergehenden Ansprüche,
**dadurch gekennzeichnet,**
**dass** das Festhalten der Vorder- und Hinterkante (8, 9) der Druckplatte (7) in einem weniger als 5 mm, insbesondere weniger als 1 mm betragenden Plattettspalt erfolgt.

7. Verfahren nach einem der vorhergehenden Ansprüche,
**dadurch gekennzeichnet,**
**dass** der Schritt des Abziehens und Entfemens das Heranfahren einer Führungsgabel (12) einer automatischen Plattenwechselvorrichtung an den Plattenzylinder (1), und das Rotieren des Plattenzylinders (1) gegenläufig zu einer Druckdrehrichtung des Plattenzylinders (1), bis die Druckplatte (7) von der Führungsgabel (12) vollständig vom Plattenzylinder (1) entfernt worden ist, umfasst.

8. Verfahren nach einem der Ansprüche 5 bis 7,
**dadurch gekennzeichnet,**
**dass** die Vorderkante (8) aus dem Plattenspalt durch Wegdrehen des Führungsgabelmechanismus (12) vom Plattenzylinder (1) entfernt wird.

9. Verfahren nach einem der vorhergehenden Ansprüche,
**gekennzeichnet durch**
das Geradebiegen der umgebogenen Vorderkante (8) der Druckplatte (7) vor der vollständigen Entfernung der Druckplatte (7), um die Vorderkante (8) im Wesentlichen abzuflachen.

## Claims

1. Method for removing a printing plate (7) from a plate cylinder (1) which is rotatably mounted in a printing unit, a trailing edge (9) and a leading edge (3) of the printing plate (7) being held securely by a locking member (5) in a plate gap of the place cylinder (1), said method comprising the following steps:
- releasing the trailing edge (9) of the printing place (7) from the locking member (5) of the plate cylinder (1) and peeling the printing plate (7) away and removing it from the plate cylinder (1), **characterised in that** before the printing place is peeled away, plastic deformation of the printing place (7) takes place along a bend line (11) on the trailing edge (9), such that the trailing edge (9) no longer springs back into the plate gap.

2. Method according to claim 1,
**characterised in that**
the releasing step comprises displacing a clamping bar (6) inside an open channel (4) of the plate cylinder (1) and moving a bearing surface of the clamping bar (6) beyond a peripheral surface of the plate cylinder (1).

3. Method according to claim 1 or 2,
**characterised in that**
the deforming step comprises forcing the printing plate (7) towards the peripheral surface of the plate cylinder (1) in the vicinity of the clamping bar (6) which protrudes beyond the peripheral surface.

4. Method according to claim 3,
**characterised in that**
the forcing step comprises pressing the printing plate (7) against the peripheral surface of the plate cylinder (1) by means of a pressing bar (10) of an automatic plate changer located in the printing unit.

5. Method according to one of the preceding claims,
**characterised in that**
the peeling step comprises placing a guide fork (12) of an automatic plate changer in the vicinity of the plastically deformed trailing edge (9), rotating the plate cylinder (1) to push the trailing edge (9) onto the guide fork (12) and forcing the printing plate (7) away from the plate cylinder (1) while continuing the rotation of the plate cylinder (1).

6. Method according to one of the preceding claims,
**characterised in that**
the leading and trailing edges (8, 9) of the printing plate (7) are retained in a plate gap which is less than 5 mm, especially less than 1 mm.

7. Method according to one of the preceding claims,
**characterised in that**
the peeling and removing step comprises moving a guide fork (12) of an automatic plate changer towards the plate cylinder (1) and rotating the plate cylinder (1) in an opposite direction to a printing rotation of the place cylinder (1), until the printing place (7) has been completely removed from the place cylinder (1) by the guide fork (12).

8. Method according to one of claims 5 to 7.
**characterised in that**
the leading edge (8) is removed from the plate gap by rotating the guide fork mechanism (12) away from the plate cylinder (1).

9. Method according to one of the preceding claims,
**characterised by**
bending straight the bent-over leading edge (8) of the printing plate (7) before completely removing the printing plate (7), in order to substantially flatten the leading edge (8).

## Revendications

1. Procédé pour le retrait d'une plaque d'impression (7) d'un cylindre porte-plaque (1) logé dans un groupe d'impression de manière à pouvoir tourner, une arête arrière (9) et une arête avant (8) de la plaque d'impression (7) étant maintenues par un élément d'arrêt (5) dans une fente de la plaque du cylindre porte-plaque (1), avec les étapes de procédé suivantes :
libération de l'arête arrière (9) de la plaque d'impression (7) par l'élément d'arrêt (5) du cylindre porte-plaque (1) et retrait et enlèvement de la plaque d'impression (7) du cylindre porte-plaque (1) ; **caractérisé en ce qu'**avant le retrait il y a une déformation plastique de la plaque d'impression (7) le long d'une ligne de flexion (11) sur l'arête arrière (9), de telle manière que l'arête arrière (9) ne revienne plus dans la fente de la plaque.

2. Procédé selon la revendication 1,
**caractérisé en ce que**
l'étape de la libération comprend le déplacement d'une barre de serrage (6) à l'intérieur d'un canal ouvert (4) du cylindre porte-plaque (1) et la sortie d'une surface d'appui de la barre de serrage (6) par dessus une surface enveloppante du cylindre porte-plaque (1).

3. Procédé selon la revendication 1 ou 2,
**caractérisé en ce que**
l'étape de la déformation comprend la pression de la plaque d'impression (7) en direction de la surface enveloppante du cylindre porte-plaque (1) à proximité de la barre de serrage (6) qui dépasse de la surface enveloppante.

4. Procédé selon la revendication 3,
**caractérisé en ce que**
l'étape de la pression comprend l'appui de la plaque d'impression (7) sur la surface enveloppante du cylindre porte-plaque (1) au moyen d'une barre de pression (10) d'un dispositif de changement de plaque automatique situé dans le groupe d'impression.

5. Procédé selon une des revendications précédentes,
**caractérisé en ce que**
l'étape du retrait comprend le placement d'une fourche de guidage (12) d'un dispositif de changement de plaque automatique à proximité de l'arête arrière (9) qui fait l'objet de la déformation plastique, la rotation du cylindre porte-plaque (1) pour l'insertion de l'arête arrière (9) sur la fourche de guidage (12) et l'évacuation de la plaque d'impression (7) du cylindre porte-plaque (1) lorsque le cylindre porte-plaque continue à tourner.

6. Procédé selon une des revendications précédentes,
**caractérisé en ce que**
le maintien des arêtes avant et arrière (8, 9) de la plaque d'impression (7) est effectué dans une fente de plaque de moins de 5 mm, en particulier de moins de 1 mm.

7. Procédé selon une des revendications précédentes,
**caractérisé en ce que**
l'étape du retrait et de l'enlèvement comprend le rapprochement d'une fourche de guidage (12) d'un dispositif de remplacement de plaque automatique vers le cylindre porte-plaque (1) et la rotation du cylindre porte-plaque (1) dans le sens inverse au sens de rotation de pression jusqu'à ce que la plaque d'impression (7) ait été complètement enlevée du cylindre porte-plaque (1) par la fourche de guidage (12).

8. Procédé selon une des revendications 5 à 7,
**caractérisé en ce que**
l'arête avant (8) est enlevée de la fente de la plaque en détournant le mécanisme de la fourche de guidage (12) du cylindre porte-plaque (1).

9. Procédé selon une des revendications précédentes,
**caractérisé par**
la remise à l'état rectiligne par pliage de l'arête avant pliée (8) de la plaque d'impression (7) avant l'enlèvement complet de la plaque d'impression (7), afin d'aplatir pour l'essentiel l'arête avant (8).
